# EUROPÄISCHE PATENTSCHRIFT

(11) **EP 2 391 861 B1**
(45) Veröffentlichungstag und Bekanntmachung des Hinweises auf die Patenterteilung: **29.03.2017**
(21) Anmeldenummer: 10700963.1
(22) Anmeldetag: 22.01.2010
(51) Int. Cl.: F41A 7/10, F41A 17/18

(54) **SCHNELLSTOPP FÜR EINE MASCHINENKANONE**
FAST STOP FOR AUTOMATIC CANNON
ARRETE RAPIDE POUR CANON AUTOMATIQUE

(30) Priorität: 02.02.2009 DE 102009007115
(43) Veröffentlichungstag der Anmeldung: 07.12.2011
(73) Patentinhaber: Rheinmetall Waffe Munition GmbH, 29345 Unterlüss (DE)
(72) Erfinder: BUHL, Rainer, 72175 Dornhan-Weiden (DE)
(74) Vertreter: Dietrich, Barbara
(86) Internationale Anmeldenummer: PCT/EP2010/000366
(87) Internationale Veröffentlichungsnummer: WO 2010/086122

(56) Entgegenhaltungen:
- DE-C1- 3 627 362
- JP-A- 07 174 490
- JP-A- 07 286 798
- JP-A- 08 200 992
- US-A- 5 675 105

## Beschreibung

Die Erfindung beschäftigt sich mit einem Schnellstopp für eine insbesondere fremd angetriebene Waffe.

Aus der EP 1 767 891 A1 ist eine Vorrichtung zum Laden einer Maschinenkanone bekannt, die über einen Steuerkörper in der Ebene der Rohrseelenachse verfügt. Der zwei Steuerkurven tragende Steuerkörper ist dabei um das Waffengehäuse im Bereich der Rohraufnahme koaxial gelagert. Eine der beiden Steuerkurven ist mantelseitig, die andere stirnseitig am Steuerkörper eingebunden. Die mantelseitige Steuerkurve dient zur geradlinigen Zuführung des Verschlusses, die andere zur Verschlussverriegelung.

Da Verschlussbewegungen bei einem Fremdantrieb unabhängig vom Gasdruck im Waffenrohr ablaufen, muss im Fall eines Anzündversagers (nach Zufuhr der Anzündenergie brennt die Treibladung in der Patrone nicht ab) bzw. Spätzünders (hier brennt die Treibladung mit deutlichem Zeitverzug ab) das Öffnen des Verschlusses verhindert werden. Dazu wird in der Regel der Gasdruck oder der Waffenlauf selbst als Indiz für einen ordnungsgemäßen Abbrand detektiert. Fehlt diese Information, muss ein so genannter Schnellstopp ausgelöst und das Öffnen des Verschlusses verhindert werden.

Durch die Massenkräfte beim Abbremsen des Fremdantriebes, um das Öffnen zu verhindern, entstehen insbesondere bei höheren Kadenzen hohe Belastungen in bzw. an den Elementen des Antriebsstranges.

Mit der Problematik eines so genannten Schnellstopps bei fremd angetriebenen Waffen beschäftigt sich die nicht vorveröffentlichte DE 10 2007 048 470.6. Der Schnellstopp wird stetig eingelegt und im Falle eines ordnungsgemäßen Schusses wieder ausgesteuert. Im Falle eines Zündversagers läuft ein Mittel, welches mit dem Waffenrücklauf funktional verbunden ist, auf den Schnellstopp auf, die Antriebsbewegung wird gestoppt, das Entriegeln des Verschlusses unterbleibt zumindest für eine vorgebbare Zeit.

Aus der DE 30 21 200 C2 ist ein Schutzsystem gegen verspätetes Losgehen oder Nachzünden bekannt. Die Waffe ist neben einem Fühler zum Erfassen eines Rückstoßes mit einem Schnellstopp ausgerüstet, der zum Anhalten eines sich normalerweise kontinuierlich bewegenden Kettenteils und damit zum Stillsetzen der Bewegung des Verschlusses in eine bezüglich des Kettenteils eingerückte Position bringbar ist. Eine auf den Fühler ansprechende Verriegelungsvorrichtung steuert die Bewegung der Stoppvorrichtung zwischen der eingerückten Position, in welcher das Kettenteil angehalten wird, und einer ausgerückten Position, in der die Bewegung des Kettenteils ansonsten nicht behindert wird. Das Schutzsystem weist zwei mit dem Kettenteil verbundene Glieder auf, ein Hauptglied sowie ein Sicherheitsglied, sowie eine Abzugsstange, die von einem Hubmagneten gesteuert wird, und eine Rückstoßschubstange. Die Rückstoßschubstange dient zum Freisetzen eines Rückstoßklinkenriegels, wenn der Schuss gebrochen ist, die Abzugsstange zum Unterstellen des Sicherheitsgliedes beim Verriegeln der Waffe und Freigeben, wenn die Munition richtig abgefeuert ist. Für ein späteres Stillsetzen der Waffe greift die Abzugsstange am Hauptglied an, da der Hubmagnet abgeschaltet ist. Ein derartiger, elektrisch gesteuerter Hubmagnet ist jedoch insbesondere in Sicherheitseinrichtungen dieser Art unerwünscht, da selber störanfällig. Ein möglicher Materialbruch der Stangen macht die Sicherheitseinrichtung zudem nicht funktionssicher. Die gesamte Einheit ist zudem konstruktiv sehr aufwändig.

Die DE 32 18 550 C2 offenbart eine Blockiereinrichtung für eine Maschinenkanone mit einem fremd angetriebenen Verschlussantrieb. Hierbei dient eine aus der Schussentwicklung resultierende Energie für eine Schusskontrolleinrichtung zum Unterbrechen der Fremdenergiezufuhr. Bei einem nicht gebrochenen Schuss und dem Ausbleiben einer Rückbewegung wird ein Ausrücken eines Steuernockens der Einrichtung aus einer zurückgezogenen Position in eine Mitnahmeposition verhindert, während ein Schalthebel durch einen Unterbrechernocken in eine Position transportiert wird, in der die kontinuierliche Drosselung der Energiezufuhr erreicht wird. Der Nachteil dieser Lösung liegt gleichfalls im hohen konstruktiven Aufwand und dem damit verbundenen Gewicht.

Die DE 36 27 362 C, welche einen Ausgangspunkt für den unabhängigen Anspruch 1 bildet, beschreibt einen Schnell-Stopp für eine Maschinenwaffe mit Fremdantrieb. Die Maschinenwaffe weist unterhalb des Verschlusses eine im Waffengehäuse eingebundene Steuerwalze auf. Mit dieser ist funktional der Schnell-Stopp verbunden, wobei wesentliche raumaufwändige Elemente des Schnell-Stopps in der Steuerwalze angeordnet sind. Zur Auslösung eines Bremsvorganges befindet sich ein Fanghebel des Schnell-Stopps oder ein Abzugshebel eines Abzuges in einer tangential eingerasteten Stellung der einzigen Fangkante einer den Zentraldorn koaxial umschließenden Bremsscheibe. Für den Anpressvorgang der Bremslamellen enthalten die Bremsscheiben und eine getriebeseitig mit der Steuerwalze verbundene Steuerscheibe an den jeweils einander zugekehrten Stirnseiten eine als axiales Verschiebemittel ausgebildete ineinander greifende Schrägverzahnung.

Der JP 07-174490 A ist eine Sicherheitseinrichtung entnehmbar, die am unter dem Verschluss befindlichen Steuerkörper mit Steuerkurve angebracht ist. Dabei greift ein Hebel an eine Nut des Steuerkörpers ein. Wenn der Rückstoß der Waffe erfolgt, wird der Hebel weggedrückt, sodass der Steuerkörper in der Rückstoßbewegung freigegeben wird. Bei einem Ausbleiben des Rückstoßes bleibt der Steuerkörper unterstellt.

Das sich mit einer rotationssymmetrischen Verschlusszuführung stellende Problem liegt nun darin, einen Schnellstopp einzubinden, der in kürzester Zeit funktionsfähig in das System eingreift, dieses aber nicht zerstört.

Hier stellt sich die Erfindung die Aufgabe, einen Schnellstopp für eine derartige Munitions- und Verschlusszuführung aufzuzeigen.

Gelöst wird die Aufgabe durch die Merkmale des Patentanspruchs 1. Vorteilhafte Ausführungen sind in den Unteransprüchen aufgezeigt.

Ausgehend von einem rotationssymmetrisch angebrachten Steuerkörper, über den das Öffnen und Schließen des Verschlusses realisiert wird, liegt der Erfindung die Idee zugrunde, einen Schnellstopp einzubinden, der eine am Steuerkörper eingebundene Unterstellung aufweist, die, wenn ein Schuss ausbleibt, an den Steuerkörper angreift und damit den Steuerkörper am Weiterdrehen hindert. Das dadurch auftretende Stoppen der Rotationsenergie des Steuerkörpers wird des Weiteren in eine axiale Bewegung umgewandelt, um ein Brechen des Schnellstopps bzw. des Steuerkörpers zu vermeiden. Dazu ist ein vorzugsweise am Steuerkörper eingebundener Kraftaufnehmer vorgesehen, der die restliche Rotationsenergie als axiale Bewegung aufnimmt.

Es wird somit erfindungsgemäß ein Stoppmittel vorgeschlagen, das dann, wenn der Schuss ausbleibt und ein Waffenrücklauf oder dergleichen fehlt, eine Unterstellung bewirkt, wodurch ein Weiterdrehen des Steuerkörpers unterbunden wird. Um jedoch einen Bruch der Vorrichtung zu vermeiden, sieht die Erfindung in Weiterführung vor, eine Energie abbauende Einrichtung einzubinden, um so die gestoppte Rotationsenergie abzubauen bzw. aufzunehmen.

Zur Lösung dieses Problems ist am Steuerkörper beispielsweise eine stirnseitig eingearbeitete Verzahnung vorgesehen, in die ein Gegenstück, ebenfalls mit einer Verzahnung, eingreift. Ein Kraftaufnehmer für die Restenergie ist seinerseits vorzugsweise im Gegenstück eingebunden und wird in einer einfachsten Form durch Federn gebildet.

Erfolgt ein Waffenrücklauf oder wird ein sich aufbauender Gasdruck für den Schnellstopp bzw. die Prüfung der exakten Funktionsweise berücksichtigt, wird das Stoppmittel weggesteuert, der Antrieb läuft normal weiter. - Ein Gasdruck wird beispielsweise bei einer schwimmenden Lagerung der Waffe (Schuss- Teilrücklauf- Schuss) bevorzugt.

Bleibt der Schuss aus, bleibt die Unterstellung unterstellt. Das weitere Verdrehen des Steuerkörpers wird verhindert. Die restliche Energie des gestoppten Steuerkörpers wird durch den Kraftaufnehmer aufgenommen, wobei das Gegenstück aus der Verzahnung des Steuerkörpers herausläuft. Dazu besitzt die Verzahnung des Steuerkörpers einerseits eine entgegen der Drehrichtung des Steuerkörpers weisende bzw. verlaufende Gleitfläche und andererseits eine kantige Form. Entsprechend ist die Zahnkonfiguration am Gegenstück.

In einer einfachsten Ausführung ist das Stoppmittel ein Hebel. Dieser greift in die umfangsseitig am Steuerkörper eingebundene Unterstellung, die ihrerseits vorzugsweise am Gegenstück eingebunden ist, sodass das Weggleiten des Gegenstückes vom Steuerkörper unterstütz wird.

Alternativ besteht die Möglichkeit, dass das Stoppmittel erst beim Ausbleiben an die Unterstellung angreift, wenngleich dies sicherlich technisch aufwändiger ist.

Anhand eines Ausführungsbeispiels mit Zeichnung soll die Erfindung näher erläutert werden.

Es zeigt:
- Fig. 1: einen Steuerkörper mit eingebundenem Schnellstopp in einer perspektivischen Darstellung,
- Fig. 2: eine Schnittdarstellung aus Fig. 1,
- Fig. 3: eine vergrößerte Darstellung des Schnellstopps aus Fig. 2.

In Fig. 1 ist mit 1 ein Steuerkörper mit einer mantelseitigen Steuerkurve 2 sowie einer stirnseitig eingebundenen Steuerkurve 3 gekennzeichnet. Über die mantelseitige Steuerkurve 2 wird ein Verschluss und über die Stirnkurve 3 werden Verriegelungssteine 20 des Verschlusses bewegt, letztere zum Öffnen oder Verschließen eines Ladungsraumes 21 einer nicht näher dargstellten Waffe. Eine weitere, vorzugsweise an der anderen Stirnseite des Steuerkörpers 1 vorgesehene Stirnkurve 4 ist in Form einer Verzahnung 5 ausgeführt. In die Verzahnung 5 greift ein Gegenstück 6 mit einer (Gegen-)Verzahnung 7 ein. Die Form der Verzahnung 5, 7 ist vergleichbar mit einem kantigen Z und ermöglicht so, dass das Gegenstück in der freien Drehrichtung mitgenommen wird, in der Sperrrichtung, wenn der Steuerkörper 1 am Drehen gehindert wird, aus der Verzahnung 5 des Steuerkörpers 1 heraus gleiten kann.

Im Gegenstück 6 gelagert ist ein Kraftaufnehmer 8, hier mehrere Federn (Fig. 2). Eine vergrößerte Darstellung ist zudem der Fig. 3 entnehmbar. Mit dem Gegenstück 6 funktional in Verbindung stehend ist einer Unterstellung 9 am Steuerkörper 1 eingebunden, an die ein Hebel 10 angreift. Mit 11 ist ein waffengehäusefestes Teil gekennzeichnet, dass beispielsweise den Hebel 10 trägt.

Die Funktionsweise des Schnellstopps ist wie folgt, wobei sich auf die in der EP 1 767 891 A1 näher beschriebene Zuführung des Verschlusses über den Steuerkörper 1 Bezug genommen wird:
Bei erfolgtem Schuss wird der Hebel 10 von der Unterstellung 9 bevorzugt weggedreht, der Steuerkörper 1 wird durch Ablaufen eines nicht näher dargestellten Mitnehmers in der Steuerkurve 2 weiter gedreht. Ebenfalls mitgedreht wird das Gegenstück 6 mit dem Kraftaufnehmer 8. Dies erfolgt durch die kantige Form beider Verzahnungen 5 und 7.

Bleibt jedoch der Schuss aus, greift der Hebel 10, der nach jedem erfolgtem Wegdrücken wieder in seine Ausgangslage überführt wird, weiterhin an der Unterstellung 9 an. Zeitgleich wird der nicht näher dargestellte Fremdantrieb (dieser greift in eine Verzahnung des Steuerkörpers 1) gestoppt. Der Steuerkörper 1 wird nun seinerseits nicht mehr weiter gedreht, da der (nicht näher dargstellte) Mitnehmer in der mantelseitigen Steuerkurve 2 nicht weiter bewegt wird (Verschlussbewegung wird unterbunden - Verschlussriegel bleiben verriegelt).

Allein die Masse des Steuerkörpers 1 bewirkt jedoch, dass noch eine sogenannte Restenergie im Steuerkörper 1 vorhanden ist, die den Steuerkörper 1 weiter dreht. Diese Restenergie wird dadurch abgebaut, dass mit dem Weiterdrehen des Steuerkörpers 1 das Gegenstück 6 aus der Verzahnung 5 der Stirnkurve 4 herausgedreht und gegen den Kraftaufnehmer 8 gedrückt wird, wodurch die massenbedingte (Rest-) Bewegung und damit die restliche Rotationsenergie des Steuerkörpers 1 in eine axiale Bewegung umgewandelt und abgebaut / aufgenommen wird. Der Steuerkörper 1 kann somit nur noch soweit drehen bis die Rotationsenergie desselben gleich groß ist wie die des Kraft- bzw. Energieaufnehmers (des Federpaketes). Der Steuerkörper 1 darf im Übrigen nur soweit gedreht werden, bis die stirnseitige Verriegelungskurve die Verriegelung öffnen kann.

## Patentansprüche

1. Schnellstopp für einen Antrieb mittels eines rotationssymmetrisch am Waffengehäuse angebrachten Steuerkörpers (1) für ein lineares Zuführen eines Verschlusses einer Maschinenkanone, wobei über den Steuerkörper (1) das Öffnen und Schließen des Verschlusses realisiert wird, mit
• einer stirnseitig am Steuerkörper eingearbeiteten Verzahnung (5), in die ein Gegenstück (6) mit einer Verzahnung (7) eingreift,
• einer am Gegenstück (6) angebrachten und am Steuerkörper (1) eingebundenen, mit dem Gegenstück (6) funktional in Verbindung stehende Unterstellung (9),
• einem im Gegenstück gelagerten Kraftaufnehmer, wobei
• die Unterstellung (9), wenn ein Schuss erfolgt ist, den Steuerkörper (1) in seiner Bewegung freigibt und wenn der Schuss ausbleibt die Bewegung des Steuerkörpers (1) unterbindet und
• das Gegenstück
∘ in einer freien Drehrichtung des Steuerkörpers mitgenommen wird, und
∘ in der Sperrrichtung des Steuerkörpers gegen einer durch den Kraftaufnehmer ausgeübten Kraft aus der Verzahnung (5) des Steuerkörpers heraus gleiten kann,
sodass die gestoppte Rotationsenergie durch den Kraftaufnehmer abgebaut bzw. aufgenommen wird.

2. Schnellstopp nach Anspruch 1, **dadurch gekennzeichnet, dass** die Form der Verzahnung (5, 7) vergleichbar ist mit einem kantigen Z.

3. Schnellstopp nach Anspruch 2, **dadurch gekennzeichnet, dass** der Kraftaufnehmer (8) Federn sind.

4. Schnellstopp nach einem der Ansprüche 1 bis 3, **dadurch gekennzeichnet, dass** an die Unterstellung (9) ein Hebel (10) angreift, der von einem waffengehäusefesten Teil (11) getragen wird.

5. Schnellstopp nach Anspruch 4, **dadurch gekennzeichnet, dass** der Hebel (10) nach jedem erfolgtem Wegdrücken wieder in seine Ausgangslage überführt wird, bei ausgebliebenem Schuss jedoch weiterhin an der Unterstellung (9) angreift.

6. Waffe mit einem Schnellstopp nach einem der Ansprüche 1 bis 5.

## Claims

1. Quick-stop mechanism for a drive by means of a control body (1) which is fitted in a rotationally symmetrical manner on the weapon casing and is intended for a linear feed of a breech of an automatic cannon, wherein the breech is opened and closed via the control body (1), having
• a toothing formation (5), which is made on the end side of the control body and in which engages a counterpart (6) with a toothing formation (7),
• a retainer (9), which is fitted on the counterpart (6), and incorporated on the control body (1), and is in functional connection with the counterpart (6),
• a force transducer, which is mounted in the counterpart, wherein
• the retainer (9), when a shot has been fired, frees the movement of the control body (1) and, when a shot has not been fired, prevents the control body (1) from moving, and
• the counterpart
∘ is carried along in a free direction of rotation of the control body, and
∘ can slide out of the toothing formation (5) of the control body in the blocking direction of the control body, counter to a force exerted by the force transducer,
and therefore the stopped rotational energy is dissipated and/or absorbed by the force transducer.

2. Quick-stop mechanism according to Claim 1, **characterized in that** the shape of the toothing formation (5, 7) is comparable with an angular Z.

3. Quick-stop mechanism according to Claim 2, **characterized in that** the force transducer (8) is in the form of springs.

4. Quick-stop mechanism according to one of Claims 1 to 3, **characterized in that** a lever (10), which is carried by a weapon-casing-mounted part (11), acts on the retainer (9).

5. Quick-stop mechanism according to Claim 4, **characterized in that** the lever (10), once pushed away in each case, is transferred back into its starting position, but, if a shot has not been fired, continues to act on the retainer (9).

6. Weapon having a quick-stop mechanism according to one of Claims 1 to 5.

## Revendications

1. Arrêt rapide pour un mécanisme d'entraînement au moyen d'un corps de commande (1) monté en symétrie de rotation sur un corps d'arme pour une amenée linéaire d'une culasse d'un canon automatique, l'ouverture et la fermeture de la culasse étant réalisées par le biais du corps de commande (1), comprenant
* une denture (5) usinée dans le côté frontal sur le corps de commande, dans laquelle une pièce homologue (6) vient en prise avec une denture (7),
* un élément d'assujettissement (9) monté sur la pièce homologue (6) et incorporé sur le corps de commande (1), qui se trouve en liaison fonctionnelle avec la pièce homologue (6),
* un absorbeur de force logé dans la pièce homologue,
* l'élément d'assujettissement (9), lorsqu'un tir a eu lieu, libérant le corps de commande (1) dans son mouvement et empêchant le mouvement du corps de commande (1) en l'absence de tir, et
* la pièce homologue
∘ étant entraînée dans une direction de rotation libre du corps de commande et
∘ dans la direction de blocage du corps de commande, pouvant glisser hors de la denture (5) du corps de commande contre une force exercée par l'absorbeur de force,
de sorte que l'énergie de rotation stoppée par l'absorbeur de force est dissipée ou absorbée.

2. Arrêt rapide selon la revendication 1, **caractérisé en ce que** la forme de la denture (5, 7) est comparable à celle d'un Z anguleux.

3. Arrêt rapide selon la revendication 2, **caractérisé en ce que** l'absorbeur de force (8) est constitué de ressorts.

4. Arrêt rapide selon l'une des revendications 1 à 3, **caractérisé en ce qu'**un levier (10) vient en prise au niveau de l'élément d'assujettissement (9), lequel est supporté par une partie fixe du corps d'arme (11).

5. Arrêt rapide selon la revendication 4, **caractérisé en ce que** le levier (10), après chaque opération de repoussée aboutie, est de nouveau amené dans sa position d'origine, mais continue cependant de venir en prise avec l'élément d'assujettissement (9) en l'absence de tir.

6. Arme équipée d'un arrêt rapide selon l'une des revendications 1 à 5.
